# EUROPÄISCHE PATENTSCHRIFT

(11) **EP 3 831 770 B1**
(45) Veröffentlichungstag und Bekanntmachung des Hinweises auf die Patenterteilung: **09.07.2025**
(21) Anmeldenummer: 20000424.0
(22) Anmeldetag: 24.11.2020
(51) Int. Cl.: B68B 5/06, A61D 7/04

(54) **INHALATIONSGERÄTE FÜR PFERDE**
INHALATION DEVICES FOR HORSES
APPAREILS D'INHALATION POUR CHEVAUX

(30) Priorität: 06.12.2019 DE 102019008529
(43) Veröffentlichungstag der Anmeldung: 09.06.2021
(73) Patentinhaber: MARX, Stefan, 66701 Beckingen (DE)
(72) Erfinder: MARX, Stefan, 66701 Beckingen (DE)

(56) Entgegenhaltungen:
- EP-A2- 0 537 991
- DE-A1- 10 322 505
- FR-A1- 2 991 571
- GB-A- 2 111 838

## Beschreibung

Die Erfindung betrifft ein Inhalationsgerät gemäß dem Oberbegriff des Anspruchs 1.

Inhalationsgeräte werden im Pferdesport zur Behandlung der Atemwege von Pferden mit einem Aerosol eingesetzt. Zum Beispiel aus WO 2018/233737 A1 bekannte Inhalationsgeräte weisen eine kappenartige, die gesamte Maulpartie des Pferdekopfes bedeckende Inhalationsmaske auf. Inhalationsgeräte mit eine Inhalationsmaske, die lediglich eine die Nüstern umfassende Nasenpartie des Pferdekopfs abdeckt, gehen aus der DE 103 22 505 A1, der EP 0 537 991 A2, der GB 2 111 838 A sowie der FR 2991 571 A1 hervor. Die obengenannte EP 0 537 991 A2 beschreibt ein Inhalationsgerät, das komplett durch eine Maskenbaueinheit gebildet ist.

Der Erfindung liegt die Aufgabe zugrunde, ein neues Inhalationsgerät der eingangs erwähnten Art zu schaffen, das Bewegungen des Pferdes weniger als bekannte solche Geräte beeinträchtigt.

Diese Aufgabe wird mit den Merkmalen des Anspruchs 1 gelöst.

Vorteilhaft kann ein solches Inhalationsgerät mit einer im Wesentlichen die Nasenpartie bis zum Nasenriemen der Trense oder des Halfters abdeckenden Maskenbaueinheit beim Reiten, ggf. sogar während eines Pferderennens, am Kopf des Pferdes angebracht und in Betrieb verbleiben.

Erfindungsgemäß ist die Maskenbaueinheit zur Befestigung an dem Nasenriemen der Trense oder des Halfters ausgebildet. In Verbindung mit der an die Form der Nasenpartie angepassten Anlagefläche findet die so befestigte Maskenbaueinheit am Pferdekopf festen Halt.

Die Inhalationsmaske ist erfindungsgemäß durch eine zumindest Einrichtungen zur Aerosolbildung aufweisenden Maskenbaueinheit gebildet.

Die Maskenbaueinheit kann das komplette Inhalationsgerät umfassen. Alternativ können Bestandteile des Inhalationsgeräts von der Maskenbaueinheit abgesetzt mit der Trense oder dem Halfter verbunden werden.

In einer solchen Ausführungsform sind die von der Maskenbaueinheit abgesetzten Bestandteile mit dem Genickriemen der Trense bzw. des Halfters verbindbar. Die von der Maskenbaueinheit abgesetzten Bestandteile des Inhalationsgerätes können in einer weiteren Baueinheit zusammengefasst sein.

Zweckmäßig sind die Inhalationsbaueinheit und/oder die weitere Baueinheit über einen Klettverschluss mit der Trense bzw. dem Halfter verbindbar.

In einer weiteren bevorzugten Ausführungsform der Erfindung weist die Maskenbaueinheit einen das Ein- und Ausatmen erleichternden Nebenluftkanal auf.

Eine Steuereinrichtung für die Steuerung der Aerosolbildung kann derart ausgebildet sein, dass die Aerosolbildung in den Ausatmungsphasen jeweils unterbleibt.

Die Erfindung ist nachfolgend anhand von Ausführungsbeispielen und der beiliegenden, sich auf eines dieser Ausführungsbeispiele beziehenden Zeichnungen weiter erläutert. Es zeigen:
- Fig. 1: eine schematische Darstellung eines an einer Trense befestigten Inhalationsgerätes,
- Fig. 2: eine die Komponenten der Inhalationseinrichtung von Fig. 1 zeigende Schemadarstellung, und
- Fig. 3: eine an die Form einer Nasenpartie eines Pferdekopfes angepasste Anlagefläche des Inhalationsgerätes von Fig. 1 und 2.

An dem in Fig. 1 gezeigten Kopf eines Pferdes ist eine Trense 1 mit einem Nasenriemen 2 und einem Genickriemen 3 angelegt. Eine die Nüstern 4 des Pferdes umfassende Nasenpartie 5 des Pferdekopfes ist mit einer durch Strichlinien dargestellten Maskenbaueinheit 6 bedeckt, die in dem gezeigten Beispiel sämtliche der in Fig. 2 schematisch dargestellten Komponenten eines Inhalationsgerätes 7 umfasst. Über das Inhalationsgerät 7 kann das Pferd ein auf die Atemwege einwirkendes Aerosol einatmen. Das Inhalationsgerät 7 kann auch ohne Abgabe eines medizinischen Aerosols auch nur zur Befeuchtung der Atemwege des Pferdes dienen. Letzteres kommt insbesondere für Pferde mit chronischer Bronchitis (COPO) in Betracht. Das Inhalationsgerät 7 eröffnet die Möglichkeit, solche Pferde als Reitpferde einzusetzen.

Die Maskenbaueinheit 6 weist eine in Fig. 3 dargestellte Anlagefläche 8 auf, die an die Form der Nasenpartie 5 des Pferdekopfes angepasst ist. Durch diese Anpassung findet die Maskenbaueinheit 6 auf dem Pferdekopf sicheren Halt. Zudem ist sie an dem Nasenriemen 2 befestigt, vorzugsweise durch einen Klettverschluss 10. Eine weitere Befestigung kann bei Bedarf über einen die Unterkieferpartie des Pferdekopfes umschlingenden Riemen 9 erfolgen. Wie Fig. 3 ferner zu entnehmen ist, münden in der Anlagefläche 8 Austrittsöffnungen 11 aus, die im aufgesetzten Zustand der Maskenbaueinheit 6 zu den Nüstern 4 des Pferdes ausgerichtet sind. Über die Austrittsöffnungen 11 stehen die Nüstern 4 in Verbindung mit Einrichtungen zur Aerosolbildung sowie über einen ringförmig ausmündenden Nebenluftkanal 12 in Verbindung mit der Außenumgebung.

Wie oben bereits erwähnt, enthält die Maskenbaueinheit 6 sämtliche der in Fig. 2 schematisch gezeigten Komponenten, die ein komplettes Inhalationsgerät 7 bilden.

In einem Gehäuse 13, dessen der Nasenpartie 5 zugewandte Seite die formangepasste Anlagefläche 8 mit den Austrittsöffnungen 11 bildet, sind ein Flüssigkeitstank 14 für die Aufnahme einer Aerosol bildenden Flüssigkeit, eine aufladbare Batterie 15, eine elektronische Steuereinheit 16 sowie eine Zerstäubereinheit 17 untergebracht. Die auf Piezobasis arbeitende Zerstäubereinheit 17 steht in Verbindung mit dem Flüssigkeitstank 14 und der Batterie 15, wobei letztere ferner die Einheit 16 mit Betriebsstrom versorgt, welche die Aerosolbildung durch die Zerstäubereinheit 17 steuert.

Aerosolaustrittsbereiche 18 der Zerstäubereinheit 17 sind zu den in der Anlagefläche 8 ausmündenden Austrittsöffnungen 11 ausgerichtet. Die oben erwähnten Nebenluftkanäle 12 münden bei 19 in der Wand des Gehäuses 13 ins Freie aus.

Die Steuereinheit 16 umfasst eine (nicht dargestellte) Kommunikationseinrichtung zum drahtlosen Empfang von Steuersignalen, insbesondere Ein- und Ausschaltsignalen, die ein z.B. von einem Reiter mitgeführtes Steuergerät, ggf. ein Mobiltelefon, abgibt. Es versteht sich, dass am Gehäuse 13 ferner ein Handschalter zum Ein- und Ausschalten des Inhalationsgerätes 7 vorgesehen sein kann.

Im Betrieb des am Nasenriemen 2 und ggf. über den Riemen 9 befestigten Inhalationsgerätes 7 gelangt durch die Austrittsöffnungen 11 hindurch die Atmung des Pferdes förderndes Aerosol 20 in die Nüstern 4 und damit in die Atemwege. Beim Ausatmen jeweils durch die Nüstern strömende Luft kann über die Nebenluftkanäle 12 und die Öffnungen 19 nach außen gelangen.

Ein die Austrittsströmung erfassender, mit der Steuereinheit 16 verbundener Sensor (nicht gezeigt) kann ein Steuersignal liefern, durch das während der Ausatmungsphasen die Bildung von Aerosol 20 unterbrochen und damit der Flüssigkeitsverbrauch im Tank 14 gesenkt wird.

Abweichend von dem gezeigten Beispiel, in welchem sämtliche Komponenten des Inhalationsgerätes 7 in der Maskenbaueinheit 6 zusammengefasst sind, könnten Komponenten des Inhalationsgerätes 7 auch in einer gesonderten Baugruppe oder mehreren solchen Baugruppen angeordnet werden, wobei die Maskenbaugruppe ggf. nur die Zerstäubereinheit 17 enthält, welche dann über zugeführte Kabel und Leitungen mit den übrigen Komponenten in Verbindung steht. Solche gesonderte Baugruppen könnten z.B. mit dem Genickriemen 3 verbunden sein, insbesondere über einen Klettverschluss.

Durch Verteilung der Komponenten kann der Tragekomfort für das Inhalationsgerät 7 verbessert werden, was insbesondere bei Benutzung des Inhalationsgeräts beim Reiten mit hoher Geschwindigkeit, z.B. bei einem Pferderennen, von besonderem Vorteil ist.

## Patentansprüche

1. Inhalationsgerät (7) mit einer Inhalationsmaske zur Anbringung am Kopf eines Pferdes, wobei die angebrachte Inhalationsmaske den Pferdekopf lediglich in einer die Nüstern (4) umfassenden Nasenpartie (5) abdeckt, die Inhalationsmaske eine an die Form der Nasenpartie (5) angepasste Anlagefläche (8) aufweist, und wobei die Inhalationsmaske durch eine zumindest Einrichtungen (17) zur Aerosolbildung aufweisenden Maskenbaueinheit (6) gebildet ist,
**dadurch gekennzeichnet,**
**dass** die Maskenbaueinheit (6) mit der Anlagefläche (8) die Nasenpartie (5) vom freien Ende des Pferdekopfes bis zum Nasenriemen (2) eines Halfters oder einer Trense (1) abdeckt und dass die Maskenbaueinheit (6) an dem Nasenriemen (2) befestigbar ausgebildet ist.

2. Inhalationsgerät (7) nach Anspruch 1,
**dadurch gekennzeichnet,**
**dass** die Inhalationsmasketebzw. die Maskenbaueinheit (6) in der Anlagefläche (8) ausmündende Austrittsöffnungen (11) für Aerosol aufweist, wobei die Austrittsöffnungen (11) zu den Nüstern (4) ausgerichtet sind.

3. Inhalationsgerät nach Anspruch 1 oder 2,
**dadurch gekennzeichnet,**
**dass** die Maskenbaueinheit (6) das komplette Inhalationsgerät (7) umfasst oder das Bestandteile des kompletten Inhalationsgerätes (7) abgesetzt von der Maskenbaueinheit (6) mit dem Halfter oder der Trense (1) verbindbar ausgebildet sind.

4. Inhalationsgerät (7) nach Anspruch 3,
**dadurch gekennzeichnet,**
**dass** die von der Maskenbaueinheit (6) abgesetzten Bestandteile mit dem Genickriemen (3) des Halfters oder der Trense (1) verbindbar ausgebildet sind.

5. Inhalationsgerät (7) nach Anspruch 3 oder 4,
**dadurch gekennzeichnet,**
**dass** die von der Maskenbaueinheit (6) abgesetzten Bestandteile des Inhalationsgerätes (7) in einer weiteren Baueinheit zusammengefasst sind.

6. Inhalationsgerät nach Anspruch 5,
**dadurch gekennzeichnet,**
**dass** die Maskenbaueinheit (6) oder/und die weitere Baueinheit mit dem Halfter bzw. der Trense (1) über einen Klettverschluss verbindbar ist/sind.

7. Inhalationsgerät (7) nach einem der Ansprüche 1 bis 6,
**dadurch gekennzeichnet,**
**dass** die Inhalationsmaske einen Nebenluftkanal (12) umfasst.

8. Inhalationsgerät (7) nach Anspruch 7,
**dadurch gekennzeichnet,**
**dass** das Inhalationsgerät (7) Steuereinrichtungen (16) zur Unterbrechung der Aerosolbildung in der Ausatmungsphase aufweist.

## Claims

1. Inhalation device (7) having an inhalation mask for attaching to the head of a horse, wherein the attached inhalation mask covers the horse's head only in a nose region (5) comprising the nostrils (4), the inhalation mask has a contact surface (8) which is adapted to the shape of the nose region (5), and wherein the inhalation mask is formed by a mask assembly (6) having at least apparatuses (17) for aerosol formation,
**characterized**
**in that** the mask assembly (6) with the contact surface (8) covers the nose region (5) from the free end of the horse's head up to the noseband (2) of a halter or of a bit bridle (1) and in that the mask assembly (6) is designed to be fastenable to the noseband (2).

2. Inhalation device (7) according to Claim 1,
**characterized**
**in that** the inhalation mask or the mask assembly (6) has outlet openings (11) for aerosol which open in the contact surface (8), wherein the outlet openings (11) are aligned with the nostrils (4).

3. Inhalation device according to Claim 1 or 2,
**characterized**
**in that** the mask assembly (6) comprises the complete inhalation device (7) or in that parts of the complete inhalation device (7) are designed to be connectable, separate from the mask assembly (6), to the halter or the bit bridle (1).

4. Inhalation device (7) according to Claim 3,
**characterized**
**in that** the parts separate from the mask assembly (6) are designed to be connectable to the headpiece (3) of the halter or of the bit bridle (1).

5. Inhalation device (7) according to Claim 3 or 4,
**characterized**
**in that** the parts of the inhalation device (7) separate from the mask assembly (6) are combined in an additional assembly.

6. Inhalation device according to Claim 5,
**characterized**
**in that** the mask assembly (6) or/and the additional assembly is/are connectable to the halter or the bit bridle (1) by means of a touch-and-close fastener.

7. Inhalation device (7) according to one of Claims 1 to 6,
**characterized**
**in that** the inhalation mask comprises a secondary air channel (12).

8. Inhalation device (7) according to Claim 7,
**characterized**
**in that** the inhalation device (7) has controllers (16) for interrupting the aerosol formation in the exhalation phase.

## Revendications

1. Appareil d'inhalation (7) présentant un masque d'inhalation destiné à être appliqué sur la tête d'un cheval, le masque d'inhalation appliqué recouvrant la tête du cheval uniquement dans une partie (5) du nez comprenant les naseaux (4), le masque d'inhalation présentant une surface d'appui (8) adaptée à la forme de la partie (5) du nez et le masque d'inhalation étant formé par un ensemble masque (6) présentant au moins des dispositifs (17) pour la formation d'un aérosol, **caractérisé**
**en ce que** l'ensemble masque (6) recouvre, avec la surface d'appui (8), la partie (5) du nez depuis l'extrémité libre de la tête du cheval jusqu'à la muserolle (2) d'un licol ou d'un filet (1) et **en ce que** l'ensemble masque (6) est réalisé de manière à pouvoir être fixé à la muserolle (2).

2. Appareil d'inhalation (7) selon la revendication 1, **caractérisé**
**en ce que** le masque d'inhalation ou l'ensemble masque (6) présente des ouvertures de sortie (11), débouchant dans la surface d'appui (8), pour un aérosol, les ouvertures de sortie (11) étant orientées vers les naseaux (4).

3. Appareil d'inhalation selon la revendication 1 ou 2, **caractérisé**
**en ce que** l'ensemble masque (6) comprend l'appareil d'inhalation (7) complet ou des composants de l'appareil d'inhalation (7) complet séparés de l'ensemble masque (6) sont réalisés de manière à pouvoir être reliés au licol ou au filet (1).

4. Appareil d'inhalation (7) selon la revendication 3, **caractérisé en ce que** les composants séparés de l'ensemble masque (6) sont réalisés de manière à pouvoir être reliés à la têtière (3) du licol ou du filet (1).

5. Appareil d'inhalation (7) selon la revendication 3 ou 4, **caractérisé**
**en ce que** les composants séparés de l'ensemble masque (6) de l'appareil d'inhalation (7) sont regroupés dans un autre ensemble.

6. Appareil d'inhalation selon la revendication 5, **caractérisé**
**en ce que** l'ensemble masque (6) et/ou l'autre ensemble peut/peuvent être relié(s) au licol ou au filet (1) par l'intermédiaire d'une fermeture velcro.

7. Appareil d'inhalation (7) selon l'une des revendications 1 à 6, **caractérisé en ce que** le masque d'inhalation comprend un canal (12) d'air secondaire.

8. Appareil d'inhalation (7) selon la revendication 7, **caractérisé**
**en ce que** l'appareil d'inhalation (7) présente des dispositifs de commande (16) destinés à interrompre la formation d'un aérosol dans la phase d'exhalation.
